# EUROPÄISCHE PATENTSCHRIFT

(11) **EP 0 347 564 B1**
(45) Veröffentlichungstag und Bekanntmachung des Hinweises auf die Patenterteilung: **13.05.1992**
(21) Anmeldenummer: 89107866.9
(22) Anmeldetag: 29.04.1989
(51) Int. Cl.: E04D 13/16, E04D 3/366, E04D 3/35, E04F 13/08

(54) **Plattenelement für die Herstellung von Gebäudedächern**
Panel for constructing building roofs
Panneau pour la construction des toits de bâtiments

(30) Priorität: 23.06.1988 DE 8808063 U
(43) Veröffentlichungstag der Anmeldung: 27.12.1989
(73) Patentinhaber: Unidek Bouwelementen b.v., NL-5420 AC Gemert (NL)
(72) Erfinder: van Dijk, Hendrikus Johannes Maria, NL-5421 ZP Gemert (NL)
(74) Vertreter: Masch, Karl Gerhard, Dr.

(56) Entgegenhaltungen:
- WO-A-85/03540
- DE-A- 1 683 494
- DE-A- 2 546 758
- FR-A- 2 251 681
- GB-A- 2 108 173
- US-A- 4 059 936

## Beschreibung

Die Erfindung betrifft eine Platte mit einem im Bereich von deren einer Längsstirnfläche angeordneten Längsträger in Form eines aus einem durch Kaltwalzen oder Kaltziehen umgeformten, nur im Bereich seiner beiden Flausche gedoppelten Stahlblech bestehenden I-Profils, auf dessen unteren Flanschteil die Platte mit ihrer unteren Fläche aufliegt und dessen Steg an der Längsstirnfläche der Platte anliegt.

Eine bekannte Platte der genannten Art (FR-A-2 251 681) ist nicht für die Herstellung von Gebäudedächern, sondern von Decken- und Wandvekleidungen bestimmt. Die den Platten zugeordneten Längsträger sind getrennte Bauteile. Die Höhe des Längsträgersteges entspricht der Dicke der Platten, die zwischen den Flanschen einfassen und aus einem beliebigen Material hergestellt sein können. Für die Herstellung von Gebäudedächern ist die beschriebene Konstruktion nicht vorgesehen und auch nicht geeignet, weil keine Dichtigkeit gegeben ist und die sich von außen nach innen erstreckenden Längsträger hervorragende Kältebrücken bilden, die unerwünschte Kondenswasserprobleme nach sich ziehen.

Bei einer anderen bekannten Wandverkleidung (DE-A-1 683 494) aus Platten und I-Profillängsträgers, bei denen auch der Steg des I-Profils gedoppelt ist und die beiden Stegabschnitte einen Abstand voneinander aufweisen, hat man die Anordnung auch schon so getroffen, daß der "obere" Profilflansch mit Abstand von der "Außenseite" angeordnet ist und mit seinen beiden Teilen in Länsnuten benachbarte Platten einfaßt, deren Längsstirnflächen unter Bildung eines Längspaltes zurückversetzt sind. Der Längsspalt ist hier zu dem Zweck vorgesehen, Abmessungsänderungen der Platten aufnehmen zu können. Bei einer weiteren bekannten, der unmittelbar zuvor erörteten Wandverkleidung, vergleichbaren Wandverkleidung, bei der die Platten aus kacheln bestehen, sind die Fugen zwischen den Kacheln natürlich gefugt.

Aus der Praxis bekannt ist ferner ein Plattenelement für die Herstellung von Gebäudedächern, bestehend aus einer Sandwichplatte und einem im Bereich von deren einer Längsstirnfläche angeordneten sowie befestigten Längsträger, wobei die Sandwichplatte aus einer insbesondere aus Polystyrol bestehenden Hertschaumkunststoffplatte und einer auf diese aufgeklebten unteren sowie oberen Deckplatte aufgebaut ist und der Längsträger aus einem I-Profil besteht, auf dessen der Hartschaumkunststoffplatte zugewandten unteren Flanschteil die Sandwichplatte mit ihrer unteren Deckplatte aufliegt, dessen Steg an der Längsstirnfläche der Hartschaumkunststoffplatte anliegt und dessen der Hartschaumkunststoffplatte zugewandter oberer Flanschteil in eine entsprechende, in der Hartschaumkunststoffplatte vorgesehene Längsnut eingreift, und wobei die Hartschaumkunststoffplatte an ihrer anderen Längsstirnfläche eine entsprechende Längsnut für das obere Flanschteil des I-Profils eines benachbarten Plattenelementes aufweist. Der Längsträger, der Teil der tragenden Konstruktion ist, bzw. das I-Profil ist hier aus drei Holzleisten rechteckigen Querschnittes aufgebaut, die die beiden Flansche und den Steg des I-Profils bilden. Die gegebenenfalls keilverzinkten Holzleisten sind untereinander und mit der zugeordneten Sandwichplatte verklebt. Da solche Plattenelemente verhältnismäßig große Längen von fünf bis sechs Metern besitzen, weisen auch die Profilstege zur Vermeidung einer zu großen Längsdurchbiegung eine verhältnismäßig große Höhe auf; infolgedessen kann es auch zwischen den Längsträgern benachbarter Plattenelemente zu Querdurchbiegungen der Sandwichplatte kommen, die durch Unterlegen von Querhölzern zu unterbinden sind. Alles das ist verhältnismäßig aufwendig.

Der Erfindung liegt die Aufgabe zugrunde, die Platte der eingangs genannten Art bei einfacher Herstellbarkeit für den Einsatz in Gebäudedächern geeignet zu machen.

Hierzu lehrt die Erfindung, daß bei einem Einsatz als Plattenelement für die Herstellung von Gebäudedächern die Platte als Sandwichplatte aus einer insbesondere aus Polystyrol bestehenden Hartschaumkunststoffplatte und einer auf diese aufgeklebten unteren sowie oberen Deckplatte aufgebaut ist und der aus dem I-Profil bestehende Längsträger an der Sandwichplatte befestigt ist, wobei der obere Flansch des I-Profils mit Abstand von der oberen Deckplatte angeordnet ist, der der Hartschaumkunststoffplatte zugewandte obere Flanschteil in eine entsprechende, in der Hartschaumkunststoffplatte vorgesehene Längsnut einfaßt, die Hartschaumkunststoffplatte an ihrer anderen Längsstirnfläche in eine entsprechende Längsnut für das obere Flanschteil des I-Profils eines benachbarten Plattenelementes aufweist und zumindest eine der beiden Lägsstirnflächen oberhalb der Längsnut zur Bildung eines mit Isoliermittel verfüllbaren Längsspaltes zurückversetzt ist.

Die durch das erfindungsgemäße Bauelement erreichten Vorteile sind darin zu sehen, daß es einfach und billig herstellbar ist, gleichwohl aber zu Gebäudedächern führt, die in statischer und klimateschnischer Hinsicht allen Anforderungen genügen. Das erfindungsgemäße Bauelement hat sich jedenfalls in der Praxis bestens bewährt. Die Erfindung nutzt jedenfalls die Erkenntnis, daß ein I-Profil aus durch Kaltwalzen oder Kaltziehen umgeformten, nur im Bereich seiner beiden Flansche gedoppelten Stahlblech erheblich einfacher und kostengünstiger herstellbar ist als ein I-Profil aus zusammengeleimten und ggf. keilverzinkten Holzleisten. Da das I-Profil mit seinem oberen Flanschteil in die Hartschaumkunststoffplatte eingebettet und mit letzterer verbunden ist, ergibt sich eine höhere Festigkeit, so daß die Plattenelemente nunmehr mit größerer Länge hergestellt werden können. Für gleiche Festigkeit gegen Durchbiegungen in Längsrichtung des Plattenelementes kann das I-Profil aus dem umgeformten Stahlblech in den Querschnittsabmessungen erheblich kleiner gemacht werden. Insofern wird es unerzulegender Querleisten nich mehr bedürfen, weil sich die Sandwichplatten nach geringer Durchbiegung auf Querträger der tragenden Konstruktion auflegen können. Darüber hinaus ist die Steghöhe des I-Profils aus dem umgeformten Stahlblech erheblich geringer als bei einer entsprechenden Holzausführung, so daß Kältebrücken bzw. Kondensprobleme nicht vorkommen. Zudem erlaubt die oberhalb des oberen Flansches zwischen benachbarten Elementen freibleibende Längsnut ein zuverlässiges Verfüllen mit einem Isoliermittel, so daß ohne großen Aufwand auch Dichtheit eines Elementenverbandes ermöglicht wird.

Im folgenden wird die Erfindung anhand einer ein Ausführungsbeispiel darstellenden Zeichnung erläutert, deren einzige Figur ein Plattenelement zeigt.

Das Plattenelement ist für die Herstellung von Gebäudedächern bestimmt. Der Verband zweier Plattenelemente ist in der Figur angedeutet. Das Plattenelement besteht in seinem grundsätzlichen Aufbau aus einer Sandwichplatte 1 und einem Längsträger 2, der Teil der tragenden Konstruktion ist und im Bereich einer der beiden Längsstirnflächen 3 der Sandwichplatte 1 angeordnet sowie mit dieser verklebt ist. Die Sandwichplatte 1 ist ihrerseits aus einer insbesondere aus Polystyrol bestehenden Hartschaumkunststoffplatte 4 und einer unteren Deckplatte 5 sowie einer oberen Deckplatte 6 aufgebaut. Die untere Deckplatte 5 und die obere Deckplatte 6 sind auf die Hartschaumkunststoffplatte 4 aufgeklebt. Der Längsträger 2 besteht aus einem I-Profil, auf dessen der Hartschaumkunststoffplatte 4 zugewandtem unteren Flanschteil 7 die Sandwichplatte 1 mit ihrer unteren Deckplatte 5 aufliegt, dessen Steg 8 an der Längsstirnfläche 3 der Hartschaumkunststoffplatte 1 anliegt und dessen der Hartschaumkunststoffplatte 1 zugewandter oberer Flanschteil 9 in eine entsprechende, in der Hartschaumkunststoffplatte 4 vorgesehene Längsnut 10 eingreift. An ihrer Längsstirnfläche 11 weist die Hartschaumkunststoffplatte 4 eine entsprechende Längsnut 12 für das obere Flanschteil 9 des I-Profils eines benachbarten Profilelementes auf.

Das I-Profil besteht aus einem durch Kaltwalzen oder Kaltziehen umgeformten Stahlblech. Es ist durch Blechdoppelung nur im Bereich seiner beiden Flansche 13, 14 erzeugt, d. h. im Bereich des Steges 8 weist das I-Profil nur einfache Blechdicke auf. Im übrigen erkennt man in der Figur, daß der obere Flansch 13 des I-Profils mit Abstand von der oberen Deckplatte 6 angeordnet ist. Zumindest die eine 3 der beiden Längsstirnflächen 3, 11 ist oberhalb der Längsnut 10 bzw. 12 zurückversetzt, so daß zwischen benachbarten Plattenelementen oberhalb der Längsnuten 10, 12 bzw. des oberen Flansches 13 des zugeordneten I-Profils ein Längsspalt 15 gebildet ist. Dieser Längsspalt 15 ist zur Abdichtung und zur Vermeidung einer Kältebrücke mit Isoliermittel, beispielsweise Polyurethanschaum, abzudichten.

## Patentansprüche

1. Platte mit einem im Bereich von deren einer Längsstirnfläche (3) angeordneten Längsträger (2) in Form eines aus einem durch Kaltwalzen oder Kaltziehen umgeformten, nur im Bereich seiner beiden Flansche (13, 14) gedoppelten Stahlblech bestehenden I-Profils, auf dessen unterem Flanschteil (7) die Platte mit ihrer unteren Fläche aufliegt und dessen Steg (8) an der Längsstirnfläche (3) der Platte anliegt, **dadurch gekennzeichnet,** daß bei einem Einsatz als Plattenelement für die Herstellung von Gebäudedächern die Platte als Sandwichplatte (1) aus einer insbesondere aus Polystyrol bestehenden Hartschaumkunststoffplatte (4) und einer auf diese aufgeklebten unteren sowie oberen Deckplatte (5 bzw. 6) aufgebaut ist und der aus dem I-Profil bestehende Längsträger (2) an der Sandwichplatte (1) befestigt ist, wobei der obere Flansch (13) des I-Profils mit Abstand von der oberen Deckplatte (6) angeordnet ist, der der Hartschaumkunststoffplatte (1) zugewandte obere Flanschteil (9) in eine entsprechende, in der Hartschaumkunststoffplatte (4) vorgesehene Längsnut (10) einfaßt, die Hartschaumkunststoffplatte (4) an ihrer anderen Längsstirnfläche (11) in eine entsprechende Längsnut (12) für das obere Flanschteil (9) des I-Profils eines benachbarten Plattenelementes aufweist und zumindest eine der beiden Längsstirnflächen (3, 11) oberhalb der Längsnut (10 bzw. 12) zur Bildung eines mit Isoliermittel verfüllbaren Längsspaltes (15) zurückversetzt ist.

## Claims

1. A panel having a longitudinal girder (2) running alongside one long edge (3), in the form of an "I"-Section joist made from sheet steel by cold rolling or cold drawing, both flanges (13, 14) on both sides being folded back to double the flange thickness alone, the underside of the panel resting on the bottom flange section (7) and the edge (3) of the panel resting against the web (8), characterised in that to adapt the panel for use in building roofs it is assembled from a laminate (1) consisting of a layer (4) of hard foamed synthetic material, more particularly polystyrene, with lower and upper facing layers (5 and 6) bonded thereto, and a longitudinal girder (2) in the form of an "I"-Section joist affixed to the laminate, the upper flange (13) of the joist being distanced from the upper facing layer (6), the upper flange section (9) of the joist facing the laminate (1) being accommodated in a longitudinal groove (10) provided in the hard foamed synthetic material layer (4), the second long edge (11) of the hard foamed synthetic layer (4) having a corresponding longitudinal groove (12) for the upper flange section (9) of the joist on an adjcent panel, and at least one of the two long edges (3, 11) being set back above the longitudinal groove (10, 12) to form a longitudinal gap (15) which can be filled with insulating material.

## Revendications

1. Panneau possédant un support longitudinal (2) disposé au voisinage de l'une de ses surfaces frontales longitudinales (3) et possédant la forme d'un profilé en 1, qui est formé par laminage à froid ou étirage à froid et est constitué par une tôle d'acier doublée au niveau de ses ailes (13,14) et sur l'élément d'aile inférieur (7) duquel le panneau s'applique par sa surface inférieure, tandis que l'âme (8) du profilé s'applique contre la surface frontale longitudinale (3) du panneau, caractérisé en ce que, dans le cas d'une utilisation en tant qu'élément de panneau pour la fabrication de toits de bâtiments, le panneau est réalisé sous la forme d'un panneau à structure sandwich (1) formé d'une plaque (4) en matière plastique à l'état de mousse dure, formée notamment de polystyrène, et d'une plaque inférieure de revêtement ainsi que d'une plaque supérieure de revêtement (5 et 6), collées sur la plaque de matière plastique, et que le support longitudinal (2) formé du profilé en I est fixé au panneau à structure sandwich (1), et que l'aile supérieure (13) du profilé en I est située à distance de la plaque supérieure de revêtement (6), que l'élément d'aile supérieur (9), tourné vers le panneau en matière plastique à l'état de mousse dure (1), s'engage dans une rainure longitudinale (10) correspondante, prévue dans la plaque en matière plastique à l'état de mousse dure (4), que cette plaque en matière plastique à l'état de mousse dure (4) possède, sur son autre surface frontale longitudinale (11), une rainure longitudinale correspondante (12) pour l'élément d'aile supérieur (9) du profilé en I d'un élément de panneau voisin et qu'au moins l'une des deux surfaces frontales longitudinales (3,11) est disposée en retrait, au-dessus de la rainure longitudinale (10 ou 12) de manière à former une fente longitudinale (15) pouvant être remplie par un milieu isolant.
